# EUROPÄISCHE PATENTSCHRIFT

(11) **EP 1 999 722 B1**
(45) Veröffentlichungstag und Bekanntmachung des Hinweises auf die Patenterteilung: **03.03.2010**
(21) Anmeldenummer: 07702897.5
(22) Anmeldetag: 19.01.2007
(51) Int. Cl.: G07B 15/02, G06K 19/00

(54) **VERFAHREN ZUR REGISTRIERUNG VON FAHRGAST-REISEN IN VERKEHRSMITTELN MITTELS EINES TRÄGERMEDIUMS FÜR ELEKTRONISCHE TICKETS**
METHOD FOR RECORDING PASSENGER JOURNEYS ON MEANS OF TRANSPORT USING A CARRIER MEDIUM FOR ELECTRONIC TICKETS
PROCÉDÉ D'ENREGISTREMENT DES TRAJETS D'UN VOYAGEUR DANS DES MOYENS DE TRANSPORT AU MOYEN D'UN SUPPORT DE TICKETS ÉLECTRONIQUES

(30) Priorität: 30.03.2006 DE 102006015237
(43) Veröffentlichungstag der Anmeldung: 10.12.2008
(73) Patentinhaber: DB Systel GmbH, 60326 Frankfurt am Main (DE)
(72) Erfinder: HOLZ, Siegfried, 22927 Grosshansdorf (DE)
(74) Vertreter: Zinken-Sommer, Rainer
(86) Internationale Anmeldenummer: PCT/EP2007/000468
(87) Internationale Veröffentlichungsnummer: WO 2007/118521

(56) Entgegenhaltungen:
- EP-A- 0 762 341
- EP-A- 1 221 680
- US-A1- 2002 140 553

## Beschreibung

Die Erfindung betrifft ein Verfahren zur Registrierung von Fahrgast-Reisen in Verkehrsmitteln zwischen einem Start- und einem Zielort mittels eines Trägermediums für elektronische Tickets, welches über einen Speicher, einen Prozessor sowie eine erste Empfangsvorrichtung zum Empfang von Datensignalen eines Senders (Wecksender), der einer ersten räumlichen Zutrittszone des Verkehrsmittels zugeordnet ist, sowie über eine zweite Sende-/Empfangsvorrichtung zum Datenaustausch mit einer zweiten Sende-/Empfangsvorrichtung, die einer zweiten räumlichen Erfassungszone des Verkehrsmittels zugeordnet ist, verfügt.

Die Verwendung von elektronischen Tickets im öffentlichen Personenverkehr ist international weit verbreitet. Es sind verschiedene Lösungen realisiert worden, die jedoch üblicherweise die aktive Mitwirkung der Fahrgäste beim Betreten und Verlassen der Transporteinrichtungen in Form von Anmelde- und Abmeldehandlungen zwingend verlangen. Zur Steigerung des Fahrgast-Komforts und zur qualitativen Verbesserung der Fahrgast-Erfassungen wurden deshalb sogenannte "Walk In / Walk Out"-Verfahren konzipiert, bei denen ein vom Fahrgast mitgeführtes Billett und die vom Leistungserbringer installierten Erfassungsgeräte selbsttätig miteinander kommunizieren.

Den aktuellen Stand der Technik auf diesem Gebiet gibt die EP 1 210 693 wieder, welche ein auf dem System der Raumerfassung basierendes Verfahren zur Registrierung von Billetten beschreibt und in der Fachwelt als "Be In / Be Out"-System bekannt ist. Die Fahrgäste verfügen über Billette mit einem ersten sowie einem zweiten elektronischen Sende-/Empfangsmodul. Der öffentliche Raum, in dem sich die Fahrgäste des Transportsystems bewegen, ist in zwei Zonen aufgeteilt: in einer ersten Zone findet das sog. "Wecken" der elektronischen Billette statt, wobei ein oder mehrere "Weck-Sender" ein Broadcast-Signal mit einer ersten Frequenz an das erste Sende-/Empfangsmodul der Billette übersenden. Diese erste "Weck-Zone" deckt üblicherweise eine Art Eingangs- bzw. Zugangsbereich ab, den Fahrgäste auf dem Weg zur eigentlichen Transport-Dienstleistung durchqueren. Dies kann beispielsweise der Durchgang durch eine Waggontüre sein, die während des Stationsaufenthaltes des Transportfahrzeugs geöffnet ist. Allerdings können sich Fahrgäste durchaus innerhalb dieser Weckzone aufhalten, ohne die Transportleistung tatsächlich in Anspruch zu nehmen. Der Aufenthalt in dieser "Weck-Zone" ist deshalb üblicherweise kostenfrei und dient einer Aktivierung sowie Vorprüfung der von den Fahrgästen mitgeführten Billette. Hieran anschließend ist eine zweite räumliche Zone vorgesehen, in der von "Erfassungs-Sendern" unter Nutzung einer zweiten Sende-/Empfangsfrequenz eine Anwesenheitsregistrierung der Billette vorgenommen wird. Fahrgäste, die sich in dieser zweiten "Erfassungs-Zone" befinden, nehmen unzweifelhaft die Transport-Dienstleistung in Anspruch. Deshalb ist diese "Erfassungs-Zone" auf die Fahrgast-Innenräume der Transportfahrzeuge beschränkt und nur während der tatsächlichen Ortsveränderung dieser Fahrzeuge aktiv.
Die von den Billetten dieser Fahrgäste ausgesandten zyklischen Anwesenheitsmeldungen werden von einem fahrzeugseitigen Erfassungsgerät gesammelt und an ein zentrales Auswertungs-System, welches auf einem abgesetzten Rechnersystem installiert ist, übergeben. Im Rahmen dieser zentralen Auswertung werden die in den Erfassungszonen gesammelten Anwesenheits-Datensätze zu Fahrprofilen zusammengesetzt, die jeder Fahrgast bei seinen Bewegungen durch das Netz der öffentlichen Verkehrsmittel hinterlässt. Diese aus räumlichen und zeitlichen Koordinaten aufgebauten Bewegungsprofile werden im zentralen System mit den tariflichen Vorgaben abgeglichen und als Grundlage für eine Abrechnung der erbrachten Leistungen an den Fahrgast herangezogen.
Da es sich jedoch in der Praxis oftmals z.B. aus Gründen des Datenschutzes als unerwünscht herausgestellt hat, dass derartige personalisierte Bewegungsprofile in einem zentralen Datenverarbeitungssystem erzeugt und vorgehalten werden, so schlägt die EP 1 221 680 als Weiterentwicklung des vorgenannten Registrierungsverfahrens vor, dass die in dem aus EP 1 210 693 bekannten Auswerte-System erfassten Anwesenheitsmeldungen lediglich auf eine das physische Trägermedium der Fahrerlaubnis identifizierende "Billett-ID" referenzieren. Es erfolgt also nur ein Tracking von Orts- / Zeit-Koordinaten über eine Referenzierung auf das Trägermedium des elektronischen Tickets und nicht über eine Referenzierung auf die dieses Trägermedium mitführende Person. Zur Information des Reisenden wird auf dem elektronischen Trägermedium des Billetts ein paralleles Schattenkonto geführt, auf dem die erfassten Leistungen mittels provisorischer und virtueller Tarifeinheiten gebucht werden. Das nachträgliche Abgleichen des aufgezeichneten Bewegungsprofiles mit den tariflichen Bestimmungen und das darauf basierende Erstellen einer Abrechnung erfolgt weiterhin im abgesetzten Auswerte-System, wobei ein gewisser zeitlicher Versatz zur tatsächlichen Reise nicht zu vermeiden ist. Eventuelle Korrekturbuchungen, die sich durch diesen nachträglichen Abgleich ergeben können (da z.B. ein Fahrgast bei einer Reihe von über einen Tag verteilten Einzelfahrten in den Genuss einer pauschalierten und kostengünstigeren Tageskarte kommen kann), werden deshalb in Form von Korrekturbuchungen virtueller Tarifeinheiten der betroffenene Billett-ID wieder gutgeschrieben. Dies erfolgt entweder durch direktes Zurückbuchen auf das Billett (sobald sich das Trägermedium mit dieser Billett-ID erneut im Erfassungsbereich des Registrierungssystems befindet) oder aber durch Verrechnen auf ein der Billett-ID zugeordnetes Zwischenkonto. Personalisierte Daten von Fahrgästen müssen also im Registrierungssystem nicht vorhanden sein.

Derartige elektronische Billette sind insbesondere auch für den Einsatz bei Verkehrsverbünden in städtischen Verdichtungsräumen vorgesehen. Die Verkehrsbeziehungen in diesen Verkehrsverbünden sind nicht nur durch extrem hohe Beförderungsleistungen (beförderte Fahrgäste je Zeiteinheit) geprägt, sondern auch **dadurch gekennzeichnet, dass** die meisten Fahrgäste eine grosse Anzahl von Umsteigevorgängen unter Verwendung eines einzigen Fahrscheines vornehmen. Die in EP 1 210 693 sowie in EP 1 221 680 offenbarten Raumerfassungs-Systeme generieren die abrechnungsrelevante Information hinsichtlich des Zielortes des Fahrgastes, an dem der Fahrgast letztmalig - also nicht zu Umsteige-Zwecken - das letzte Transportmittel seiner Reisekette verlässt, aus der Tatsache, dass an diesem Ausstiegs-Ort die Erfassung der von seinem Billett ausgesandten zyklischen Anwesenheitsmeldungen abbricht.
Diese Notwendigkeit einer laufenden Registrierung einer großen Menge von im Verkehrssystem anwesenden Billetten verursacht in der Praxis jedoch erhebliche Schwierigkeiten. Es treten vielfältige Probleme auf, die sich sowohl auf das Versagen einer laufenden Registrierung eines jeden einzelnen Billettes als auch auf die extreme Größe der zu verarbeitende Datenmenge beziehen. Man denke hierbei nur an die kurzen Haltestellen-Aufenthalte, die kurzen Reisezeiten zwischen zwei benachbarten Haltestellen sowie die in Stoßzeiten extrem hohen Fahrgast-Aufkommen von Metro- bzw. U-Bahn-Systemen. Ebenso bereiten die für die Übermittlung der zyklischen Anwesenheitsmeldungen an die Erfassungsgeräte zur Verfügung stehenden Frequenzen Probleme nicht nur angesichts allfälliger Reflexionen im Fahrzeug-Inneren sondern auch hinsichtlich gegenseitiger Verdrängung von einander konkurrierenden Meldungstelegrammen. Ein zyklisches Aussenden von Anwesenheitsmeldungen der Fahrgäste bzw. deren Tickets kann also sehr leicht zu Datenverlusten oder Überlastungszuständen im Erfassungssystem führen.
Die in der EP 1 619 602 A1 dargelegte Weiterentwicklung der EP 1 210 693 schlägt deshalb zur Reduzierung des Kommunikationsaufwandes vor, dass die im zweiten Frequenzband geführte bidirektionale Kommunikation durch das Wecksignal im ersten Frequenzband jeweils initiiert wird. Auf diese Weise soll erreicht werden, dass die Datenkommunikation zwischen den Billetten und der Sende-/Empfangseinheit der Erfassungszone nur noch im Anschluss an jeden planmäßigen Verkehrshalt durchgeführt wird. An der oben geschilderten grundsätzlichen Problematik vermag dies jedoch wenig zu ändern, da weiterhin ein zyklisches Abgeben von Meldungen vorgesehen und notwendig ist.

Der Erfindung liegt deshalb die Aufgabe zugrunde, ein Verfahren zur Registrierung von Fahrgast-Reisen in Verkehrsmitteln mittels eines Trägermediums für elektronische Tickets zu entwickeln, welches in Bezug auf die in der Erfassungszone ablaufende Registrierungsvorgänge mit einem drastisch verringerten und vereinfachten Kommunikationsaufwand zwischen den anwesenden Billetten und den Sende-/ Empfangsvorrichtungen auskommt. Zugleich muss das konkrete Reiseverhalten der Fahrgäste im Liniennetz zum Zwecke der gerechten Einnahmenverteilung zwischen den verschiedenen Betreibern der Verkehrsmittel nachvollziehbar bleiben. Gleichwohl muss bei der Auswertung eine hinreichende Anonymität der nutzenden Fahrgäste gewährleistet sein.

Diese Aufgabe wird in Verbindung mit dem Oberbegriff des Patentanspruches 1 erfindungsgemäß dadurch gelöst, dass im Prozessor des Ticket-Trägermediums nach Empfang einer vom Wecksender der Zutrittszone des Verkehrsmittels ausgesendeten Informationseinheit die tarifliche Zulässigkeit einer Fahrt mit diesem Verkehrsmittel in Bezug auf das im Speicher des Trägermediums gespeicherte elektronische Ticket überprüft wird,
nach Empfang eines Kommandos von der der Erfassungszone des Verkehrsmittels zugeordneten Sende-/ Empfangsvorrichtung ein Datenelement zur Identifizierung eines tariflich abzurechnenden Reisevorgangs (Reise-Kennung) ermittelt wird, wobei
■ im Falle eines bei der Überprüfung der tariflichen Zulässigkeit einer Fahrt mit diesem Verkehrsmittel als gültig erkannten Umsteigevorganges eine im Speicher des Ticket-Trägermediums abgelegte Reise-Kennung der aktuellen Fahrgast-Reise herangezogen wird,
■ im Falle eines bei der Überprüfung der tariflichen Zulässigkeit einer Fahrt unit diesem Verkehtsmittel als ungültig erkannten Umsteigevorganges die Generierung einer neuen Reise-Kennung in einem dem Verkehrsmittel zugeordneten Fahrzeug-Bordrechner angefordert wird,
die ermittelte Reise-Kennung und ein Datenelement zur Kennzeichnung der auf das elektronische Ticket anzuwendenden Tarifbedingungen (Fahrschein-Typ) im Fahrzeug-Bordrechner in einen Anmelde-Datensatz integriert werden,
sowie die im Fahrzeug-Bordrechner abgespeicherten Anmelde-Datensätze an eine zentrale Instanz zur Auswertung der unter Verwendung des Ticket-Trägermediums in den verschiedenen Verkehrsmitteln zurückgelegten Wege übertragen werden.
Der Fahrgast erwirbt also vor dem erstmaligen Fahrtantritt eine elektronische Fahrtberechtigung - nachfolgend als "Ticket" bezeichnet -, welche eine räumliche und zeitliche Gültigkeit für die von ihm angestrebte Reise von einem Start- zu einem Zielort aufweist. Unter Anwendung des erfindungsgemäßen Verfahrens ist es im Gegensatz zum bisher bekannten Stand der Technik möglich, alle Einstiegsvorgänge von Reisenden in Verkehrsmittel nicht nur vollständig zu erfassen, sondern auch im Prozessor des Ticket-Trägermediums eine Unterscheidung zwischen der Fortsetzung einer zuvor bereits begonnen Reise und einem erstmaligen Fahrtantritt vorzunehmen. Jeder einzelne Einstiegsvorgang eines Reisenden stellt damit ein Registrierungs-Ereignis dar, welches unter Heranziehung des erfindungsgemäßen Datenelementes der "Reise-Kennung" entweder einer bereits zuvor begonnenen oder neu zu beginnenden Fahrt zugewiesen werde kann und in Form eines Anmelde-Datensatzes im Fahrzeug-Bordrechner des vom Einstiegsvorgang betroffenen Verkehrsmittels abgelegt wird.
Zusammen mit dem im Speicher des Ticket-Trägermediums vorhandenen elektronischen Ticket ist es erfindungsgemäß nunmehr ausreichend, nur noch den Einstiegsvorgang eines Reisenden in ein Verkehrsmittel zu registrieren. Eine zyklische Anwesenheits-Registrierung in festen Zeitabständen bzw. nach jedem Haltestellen-Aufenthalt, wie es im Stand der Technik vorgesehen ist, ist damit nicht mehr erforderlich. Für jede einzelne Reise, die einen Reisenden vom Startort unter eventueller Zwischenschaltung von Umsteigevorgängen zum Zielort führt, wird eine Kette von Einstiegsvorgängen registriert. Unter "Reise" ist in diesem Zusammenhang das Zurücklegen eines Weges von einer ersten Start-Haltestelle bis zu einer letzten Ziel-Haltestelle zu verstehen, welches mehrere Umsteigevorgänge und damit mehrere "Fahrtabschnitte" beinhalten kann.
Aus der Kenntnis der orts- und zeitgenauen Anmeldedaten eines jeden einzelnen Fahrtabschnittes können die Orts- und / oder Zeitinformationen des Ausstieges für den im Verlauf desselben Reisevorganges unmittelbar vorangegangen Fahrtabschnitt rekonstruiert werden. Die Orts- und Zeitinformationen des Ausstieges für den im Verlauf einer Reise letzten und abschliessenden Fahrtabschnitt sind unter Anwendung an sich bekannter stochastischer Methoden aus der Gesamtmenge der erfassten Anmelde-Datensätze rekonstruierbar.
Bei jedem Einstiegsvorgang wird eine Überprüfung vorgenommen, ob ein in Bezug auf den vorangegangenen Verlauf der Fahrgast-Reise gültiger Umsteige-Vorgang vorliegt. Solange sich der Fahrgast im Gültigkeitsbereich der von ihm gelösten Fahrterlaubnis befindet, wird die Reise-Kennung des dem Umsteigevorgang vorangegangenen Fahrt beibehalten und auch in den Anmelde-Datensatz für die an den Umsteigevorgang anschließende Fahrt integriert. Üblicherweise wird dieser Gültigkeitsbereich durch zeitliche (z.B. "24-Stunden-Ticket") oder räumliche Vorgaben (z.B. "Netzkarte Zone 1") definiert. Die meisten Tarifbedingungen sehen vor, dass bei Verlassen eines in Bezug auf den Ort und / oder die Zeit des Reisebeginns anzuwendenden Wertebereiches der Antritt einer neuen, gesondert abzurechnenden Reise vorliegt.
Werden im Verlauf dieser Reise die tariflich vordefinierten Randbedingungen für eine Einzelfahrt verletzt - z.B. weil die Fahrt zu lange dauert oder aus einer räumlichen Tarifzone herausführt - so wird bei dem Einstiegsvorgang, bei dem erstmalig die Verletzung der tariflichen Randbedingungen detektiert wird (z.B. weil der Einstiegsort außerhalb des räumlichen Geltungsbereiches der vom Fahrgast erworbenen Fahrterlaubnis liegt oder weil die vom Fahrgast gewählte Linie nur noch Ausstiegsorte außerhalb dieses räumlichen Geltungsbereiches aufweist), eine neue Reise-Kennung erzeugt und in den diesem Einstiegsvorgang zugeordneten Anmelde-Datensatz integriert.
Hat der Fahrgast eine Fahrterlaubnis erworben, die mehrere Einzelfahrten umfasst ("Mehrfahrtenkarte"), so löst das Anlegen einer neuen Reise-Kennung eine Reduzierung der Fahrterlaubnis um eine Einzelfahrt aus.

Auf diese Weise wird ermöglicht, dass generell bei jedem Einstiegsvorgang eines Fahrgastes in ein Verkehrsmittel (z.B. des öffentlichen Personen-Nahverkehrs) Datensätze aufgezeichnet werden, die in einem nachgelagerten technischen System, das auf eine aktive Mitwirkung des Fahrgastes verzichtet, so aufbereitbar sind, dass sich auf der Basis dieser aufbereiteten Daten das Reiseverhalten der Fahrgäste mit sehr hoher Genauigkeit nach Durchführung der Reise rekonstruieren und für Abrechnungszwecke - speziell zum Zwecke der Einnahmenaufteilung auf die Betreiber der Verkehrsmittel - heranziehen lässt. Mittels der ihm erfindungsgemäss zugeteilten Reise-Kennung wird es möglich, dass der Fahrgast im Zuge seiner Reise eine Spur von anonymen, aber automatisiert auswertbaren Anmelde-Datensätzen im elektronischen Ticket-System hinterlässt.
Die Dokumentation jedes einzelnen Fahrtabschnittes einer mit beliebig vielen Umsteigevorgängen durchsetzten Fahrgast-Reise liefert in einer zentralen Auswerteinstanz (EDV-Zentrale des Verkehrsverbundes) den jeweils exakten Einstiegort des Fahrgastes für einen an einen Umsteige-Vorgang anschliessenden neuen Fahrtabschnitt. Dies bildet die Grundlage für ein darauf aufbauendes Rekursionsverfahren, welches aus dem Einstiegsort den Ausstiegsort des im Verlauf der Fahrgast-Reise davorliegenden Fahrtabschnittes ermittelt. Obwohl an Umsteige-Haltestellen speziell in städtischen Liniennetzen eine Vielzahl möglicher Umsteige-Relationen existiert (und von den Fahrgästen auch in nicht vorhersehbarer, "chaotischer" Weise genutzt wird) kann mit Hilfe des erfindungsgemässen Verfahrens jede einzelne in der Realität vorgenommene Umsteige-beziehung nachträglich wiedergewonnen werden. Da es sich bei derartigen UmsteigeVorgängen in einer gesamthaften Betrachtung um keine Einzelereignisse sondern um Massenphänomene handelt, können die in erfindungsgemässer Weise erhobenen und aufbereiteten Daten auch statistischen Analysen unterzogen werden. Es gelingt dadurch für jede im Datenbestand der Auswerteinstanz in Erscheinung getretene Fahrgast-Reise 1, die sich z.B. aus einer Kette von Fahrtabschnitten 1A, 1B, 1C zusammensetzt, auch zumindest eine analoge Fahrgast-Reise 2 aus dem Datenbestand zu extrahieren, in der jeweils die Gegenrichtungen der genannten Fahrtabschnitte in der Reihung 2C, 2B, 2A vertreten sind. Die exakt erhobene Häufigkeitsverteilung der Startreisen 1 A einer Fahrgast-Reise 1 bezogen auf alle Haltestellen, an denen derartige Reisen des Typus 1 A begonnen werden können, werden als Schätzverteilung herangezogen, um die erfindungsgemäss nicht erfassten Ausstiegshaltestellen der Fahrtabschnitte 2A der typischen Fahrgast-Reise 2 mit guter Genauigkeit zu bestimmen.
Diese Erfassungsgenauigkeit wird mit dem erfindungsgemässen Verfahren ermöglicht, ohne für die einzelne Fahrgast-Reise einen exakten letzten Aussteige-Ort erfassen zu müssen. Damit kann auch die Genauigkeit der Einnahmen-Aufteilung deutlich gegenüber dem heutigen Stand verbessert werden, ohne dass eine zyklische Anwesenheitserfassung oder eine "Walk Out"-Erfassung eingeführt werden muss. Zugleich kann auf die heute noch notwendigen separaten Messungen und Befragungen zur Ermittlung der Reisendenströme verzichtet werden.

Die Erfindung sieht vor, dass das Datenelement zur Kennzeichnung der auf das elektronische Ticket anzuwendenden Tarifbedingungen (Fahrschein-Typ) mittels der zweiten Sende-/Empfangsvorrichtung vom Ticket-Trägermedium an die der Erfassungszone zugeordnete Sende-/Empfangsvorrichtung übertragen wird.

Ergänzend hierzu wird vorgeschlagen, dass das Datenelement zur Kennzeichnung eines tariflich abzurechnenden Reisevorgangs (Reise-Kennung) aus einer eindeutigen numerischen Kennung des Fahrzeug-Bordrechners sowie einem mit jedem von diesem Fahrzeug-Bordrechner durchgeführten Anlegen einer neuen Reise-Kennung inkrementell erhöhten Zahlenwert gebildet wird. Dies stellt eine überaus einfache Möglichkeit dar, um eine eindeutige Unterscheidbarkeit der verschiedenen Reise-Kennungen zu erreichen. Dieses Merkmal erlaubt mit einfach zu realisierenden Mitteln einen genügend grossen Vorrat an identifzierenden Kennungen, so dass auch stark frequentierte Fahrzeuge über längere Zeiträume von z.B. einem Jahr keine doppelten Kennungen erzeugen. Der ebenfalls mögliche und weit verbreitete Einsatz von Zufallsgeneratoren kann diese Sicherheit, über einen hinreichend grossen Zeitraum keine doppelte Reise-Kennung zu erzeugen, nicht gewährleisten.

Die Erfindung sieht ferner vor, dass zur Gültigkeitsprüfung des elektronischen Tickets aus der vom Wecksender an das Ticket-Trägermedium übertragenen Informationseinheit Datenelemente mit Informationen zum aktuellen Orts- und / oder Zeitstempel und / oder zur Identität des Verkehrsmittels ausgelesen und im Prozessor des Ticket-Trägermediums mit vordefinierbaren Wertebereichen verglichen werden.

Es ist für die Erfindung von wesentlicher Bedeutung, dass im Speicher des Ticket-Trägermediums ein erster Speicherplatz mit dem jeweils zeitlich ältesten Datenelement zur Kennzeichnung von Fahrtrichtung und Liniennummer des im Reiseverlauf eines Fahrgastes ersten Verkehrsmittels sowie ein zweiter Speicherplatz mit dem jeweils zeitlich jüngsten Datenelement zur Kennzeichnung von Fahrtrichtung und Liniennummer des im Reiseverlauf eines Fahrgastes letzten Verkehrsmittels belegt werden.
Der Inhalt des zweiten Speicherplatzes wird mit jedem Umsteigevorgang, welcher erfindungsgemäß als Einsteigevorgang in Form eines Anmelde-Datensatzes im Fahrzeug-Bordrechner erfasst wird, aktualisiert, während der Inhalt des ersten Speicherplatzes solange beibehalten wird, als die mit dem erstmaligen Fahrtantritt vergebene Reise-Kennung Gültigkeit hat. Auf diese Weise wird es ermöglicht, dass bei Abweichen der im ersten Speicherplatz des Ticket-Trägermediums zum Zeitpunkt der zweiten oder weiteren Registrierung vorliegenden Fahrtrichtung und Liniennummer von vordefinierbaren Wertebereichen, welche anhand von Fahrtrichtung und Linienverlauf die in Bezug auf die im selben Reiseverlauf zeitlich vorangegangenen Fahrtabschnitte zugelassenen Umsteigebeziehungen definieren, eine neue Reisekennung generiert und in einen neuen Anmelde-Datensatz integriert wird, wobei das die bisherige Reisekennung enthaltende Datenelement des Ticket-Trägermediums mit der neuen Reisekennung überschrieben wird. Auf diese Weise ist es möglich, dass neu abzurechnende Reisevorgänge nicht nur nach Ablauf einer maximal zulässigen Reisedauer sondern auch bei Antritt von tariflich nicht zugelassenen Fahrten erkannt werden. Bei derartigen unzulässigen Umsteigebeziehungen handelt es sich meistens um Fahrten in die Gegenrichtung oder Kreisfahrten.

Es ist von besonderem Vorteil, wenn von der der Erfassungszone zugeordneten zweiten Sende-/Empfangsvorrichtung ein ein Bestätigungsmerkmal zur Kennzeichnung eines erfolgreichen Abspeicherns des Anmelde-Datensatzes im Fahrzeug-Bordrechner enthaltendes Datenelement an das Ticket-Trägermedium ausgegeben wird. Ein derartiges Bestätigungsmerkmal kann für Kontrollzwecke während der Fahrt herangezogen werden. Das Bestätigungsmerkmal kann vom Fahrzeug-Bordrechner zu Beginn einer Einsatzfahrt für eine definierte Strecke und Fahrtrichtung - beispielsweise unter Zuhilfenahme eine Zufallszahlen-Generators - festgelegt und an die der Erfassungszone zugeordneten Sende-/Empfangsvorrichtungen verteilt werden.

In diesem Zusammenhang sieht die Erfindung ferner vor, dass als Bestätigungsmerkmal eine vom Fahrzeug-Bordrechner erzeugte Zufallszahl von der der Erfassungszone zugeordneten zweiten Sende-/Empfangsvorrichtung an das Ticket-Trägermedium übertragen und auf jeweils einem dem Verkehrsmittel sowie einem dem empfangenden Ticket-Trägermedium zugeordneten Display zur Anzeige gebracht wird. Auf diese Weise wird es dem Fahrgast ermöglicht, sich durch Abgleichen beider Anzeigen (Verkehrsmittel und Ticket-Trägermedium) von einem ordnungsgemäß erfolgten Anmeldevorgang zu überzeugen. Natürlich sind im Rahmen des erfindungsgemäßen Verfahrens auch andersartige Quittierungssignale möglich, die geringere Ansprüche an die aktive Mitwirkung des Fahrgastes stellen. Beispielsweise sei das Aufleuchten eines optischen bzw. das Ertönen eines akustischen Quittierungssignales erwähnt.

Schliesslich schlägt das erfinderische Konzept vor, dass die im Fahrzeug-Bordrechner abgespeicherten und an eine zentrale Instanz zur Auswertung der unter Verwendung des Ticket-Trägermediums in den verschiedenen Verkehrsmitteln zurückgelegten Wege übertragenen Anmelde-Datensätze in der zentralen Auswertungs-Instanz zur Bestimmung der unter Verwendung des Ticket-Trägermediums in verschiedenen Verkehrsmitteln zurückgelegten Wege in einem ersten Teilschritt nach der Reise-Kennung sowie in einem zweiten Teilschritt alle einer gleichen Reise-Kennung zuordenbare Datensätze jeweils nach Zeitstempeln sortiert werden. Die Übertragung an die zentrale Auswertungs-Instanz kann beispielsweise in vorgebbaren zeitlichen Abständen oder zu vorgebbaren Zeitpunkten erfolgen, indem die in den jeweiligen Fahrzeug-Bordgeräten vorliegenden neuen Anmelde-Datensätze ausgelesen und gesammelt per Datenfunk an die zentrale Auswertungs-Instanz übermittelt werden. In der Auswertungs-Instanz werden die Datensätze aufbereitet, wobei für jede vergebene Reise-Kennung die vom Fahrgast zurückgelegte Kette einzelner Fahrabschnitte rekonstruiert wird. Jeder im Verlauf einer Reise zweite und weitere Anmelde-Datensatz wird rekursiv als Abmeldungs- bzw. "Walk Out"-Datensatz des jeweils unmittelbar vorangegangenen Fahrabschnittes behandelt. Die gesammelten Anmelde-Datensätze werden durch das erfindungsgemässe Verfahren so aufbereitet, dass Zeitpunkt und Ort des im Zuge einer Reise letzten Fahrabschnittes mittels eines stochastischen Verfahrens, welches jedoch nicht Gegenstand der vorliegenden Erfindung ist, bestimmbar sind.

Der Erfindungsgedanke wird in nachfolgenden Figuren verdeutlicht. Es zeigen:
- Figur 1: Darstellung des erfindungsgemäßen Gesamtsystems
- Figur 2: Reihenfolge der Programm-Aufrufe während der Haltezeit an einer Haltestelle (301) und während der Fahrzeit zwischen zwei Haltestellen (302)
- Figur 3: Programm-Modul (51) im Ticket-Trägermedium
- Figur 4: Programm-Modul (52) im Ticket-Trägermedium
- Figur 5: Programm-Module (413) und (414) im Fahrzeugbordrechner
- Figur 6: Programm-Module (53) und (54) im Ticket-Trägermedium
- Figur 7: Datenspeicher (42) und (422) im Fahrzeugbordrechner
- Figur 8: Datenspeicher (6) und (63) im Ticket-Trägermedium
- Figur 9: Datenspeicher (62) im Ticket-Trägermedium

Anhand dieser Figuren lässt sich folgendes Ausführungsbeispiel nachvollziehen:

Das erfindungsgemäße Fahrkartensystem besteht - wie in Figur 1 dargestellt - aus einem Ticket-Trägermedium (1), welches Funkverbindungen zu einem Fahrzeugbordrechner (4) aufnehmen kann. Dieser Fahrzeugbordrechner (4) gehört zu einem Verkehrsmittel (2), welches aus einem U-Bahn-/S-Bahn-Zug oder einem Bus bestehen kann. Dieses Verkehrsmittel (2) führt fahrplanmäßige Fahrten auf einer Linie des öffentlichen Personen-Nahverkehrs (ÖPNV) durch. Fahrgäste, die in dieses Verkehrsmittel einsteigen, haben ihren Fahrschein als e-Ticket (621) auf dem Ticket-Trägermedium (1) gespeichert. Sie können dieses Ticket-Trägermedium in ihrer Jackentasche oder in ihrer Handtasche behalten. Wenn sie einsteigen und mitfahren, sind keine Bedienungshandlungen für das Ein- oder Aus-Checken notwendig.

Das Verkehrsmittel (2) hat einen Fahrzeugbordrechner (4), der per Datenleitung mit dem ersten Sendegerät der Weckzone (9), dem zweiten Sende-/Empfangsgerät der Erfassungszone (10) und einem Display (8) verbunden ist. Das Sendegerät der Weckzone (9) befindet sich über jeder Tür des Verkehrsmittels. Das Sende-/Empfangsgerät der Erfassungszone (10) befindet sich hingegen im Fahrgastraum. Jeder Fahrgast, der durch eine solche Zugangstür das Verkehrsmittel betritt, muss den Abdeckungsbereich des Senders (9) durchqueren. Das von ihm mitgeführte Ticket-Trägermedium wird dabei geweckt und mit den für eine Entwertung bzw. Registrierung notwendigen aktuellen Fahrzeugdaten (4111) versorgt. Steht der Fahrgast im Bereich der Tür, ohne bereits eingestiegen zu sein, empfängt sein Ticket-Trägermedium ebenfalls diese von (9) gesendeten Daten und kann damit die unverbindliche Vorprüfung (51) des e-Tickets vornehmen. Der Fahrgast hat damit die Möglichkeit, sich vor dem Betreten des Verkehsrmittels darüber zu vergewissern, ob er ein für diese Fahrt geeignetes e-Ticket in seinem Ticket-Trägermedium geladen hat. Ist dies nicht der Fall, kann er noch rechtzeitig auf eine Mitfahrt verzichten und sich zunächst ein geeignetes e-Ticket kaufen.

Das erfindungsgemäße Verfahren besteht aus zwei grundsätzlich verschiedenen Abschnitten. Im ersten Abschnitt wird eine unverbindliche Vorprüfung (51) des e-Tickets im Ticket-Trägermedium (1) vorgenommen und der Datenspeicher 63 von (1) wird mit den aktuellen Fahrtendaten des Verkehrsmittels versorgt, im zweiten Abschnitt geschieht dann die Hauptprüfung und Registrierung dieser Fahrgast-Fahrt am Fahrzeug-bordrechner (4). Die Vorprüfung (51) (siehe Figur 3) wird hier nur deshalb als unverbindlich bezeichnet, weil sie für den Fahrgast noch keine tatsächliche Entwertung einer Fahrterlaubnis zur Folge hat. Der Fahrgast kann in diesem Stadium den Anmeldeprozess ohne finanziellen Verlust abbrechen. Alle im Rahmen dieser Vorprüfung vom Sender (9) empfangenen Daten werden beim nächsten Betreten eines anderen Verkehrsmittels wieder überschrieben. Bleibt der Fahrgast aber im Verkehrsmittel und fährt mit, dann werden die während der Vorprüfung empfangenen Daten, mit denen der Datenspeichers (63) des Ticket-Trägermediums gefüllt wurde, für die Hauptprüfung und Registrierung verbindlich benötigt.

Die Hauptprüfung und Registrierung besteht dann für sich genommen wiederum aus mehreren Teilen. Der erste Teil findet im wesentlichen im Ticket-Trägermedium statt (Programm-Modul 52), der zweite Teil im wesentlichen im Fahrzeugbordrechner (Programm-Module 413, 414), ein dritter Teil mit den Programm-Modulen (53) bzw. (54) findet dann wieder im Ticketträgermedium statt. In Figur 2 ist die zeitliche Reihenfolge dargestellt, in der die einzelnen Programm-Module, die sich entweder in (5) oder in (41) befinden, miteinander kommunizieren.

Die Vorprüfung findet dezentral in jedem Ticket-Trägermedium statt, solange der Sender (9) seinen Datensatz (4111) ausstrahlt. Dies geschieht immer während des Aufenthalts des Verkehrsmittels an einer Haltestelle. Fährt das Verkehrsmittel an, beginnt das Hauptprogramm (302). Jedes Ticket-Trägermedium eines neu eingestiegenen Fahrgasts führt im Programm-Modul (52) noch einmal die Gültigkeitsprüfung des e-Tickets - jetzt mit der realen Entwertung der Fahrterlaubnis - durch und schickt eine AnmeldeAnforderung an die CPU (41) des Fahrzeugbordrechners. Die CPU (41) reagiert auf diese Anmeldeanforderung entweder mit dem Programm-Modul (413) oder mit dem Programm-Modul (414). In beiden Programm-Modulen wird der Anmeldedatensatz (422) produziert und gespeichert. Beide Programm-Module senden einen Bestätigungsdatensatz exakt an dieses Ticket-Trägermedium zurück, von dem die Anmeldeanforderung kam. Dieses Ticket-Trägermedium empfängt diesen Bestätigungsdatensatz, speichert die empfangenen Datenelemente in seinen Datenspeicher (62) und zeigt auf seinem Display (7) die Gültigkeits-Kennung (4214) an. Jetzt ist der Anmeldevorgang dieses e-Tickets abgeschlossen und dieses e-Ticket ist ab diesem Zeitpunkt eine gültig registrierte tarifliche Fahrkarte für diese Fahrt.

Durch diesen Ablauf, der bei jedem einzelnen Anmeldevorgang in gleicher Form durchgeführt werden muss, wird erreicht, dass die zeit- und datenaufwändigen Prozesse dezentral und zeitgleich in den Ticket-Trägermedien ablaufen können, während bezogen auf die seqentiellen Prozesse innerhalb des Fahrzeugbordrechners nur minimale Datenverarbeitungsvorgänge notwendig sind. Da die gesendeten Datensätze (453) und (454) nur aus wenigen Datenelementen bestehen und dadurch dass die Programm-Module (413) und (414) (siehe Figur 5) auch nur aus wenigen Programm-Funktionen bestehen, kann der Fahrzeugbordrechner auch umfangreiche Registrierungsanforderungen von vielen neu eingestiegenen Fahrgästen zu Spitzenzeiten an bestimmten Einstiegshaltestellen in sehr kurzen Verarbeitungszeiten bedienen.

Der im Fahrzeugbordrechner befindliche Datenspeicher (42) (siehe Figur 7) gliedert sich in die drei Datenspeicher (421), (422) und (423) und die beiden Datenelemente (42211) und (611). Der Datenspeicher (421) enthält die jeweils aktuellen Fahrtendaten des Verkehrsmittels bei dessen Fahrt auf einer ÖPNV-Linie, bestehend aus dem Datenelement (4211), welches die Linie mit Fahrtrichtung bezeichnet, dem Datenelement (4212), welches einen Ortsstempel nachführt, der im Regelfall aus einer Kennzeichnung der zuletzt angefahrenen Haltestelle besteht, einem Zeitstempel (4213) und der Gültigkeits-Kennung für genau diese fahrplanmäßige Fahrt des Verkehrsmittels (4214). Diese Gültigkeits-Kennung wird mit einem Zufallsgenerator bei jeder neuen Fahrt vom Fahrzeugbordrechner (4) berechnet und in den Datenspeicher (42) eingetragen. Die Nummer des Verkehrsunternehmens (4215) wird auch im Datenspeicher (42) vorgehalten, denn sie wird später bei der Erstellung des Anmeldedatensatzes (422) benötigt. Da bestimmte gleiche fahrplanmäßige Fahrten an verschiedenen Wochentagen von verschiedenen Unternehmen gefahren werden können, ist es notwendig im Datenspeicher (42) des Fahrzeugbordrechners auch dieses Datenelement immer aktualisieren zu können.

Es wird deshalb als Vorbedingung für diese Erfindung vorausgesetzt, dass der Fahrzeugbordrechner (4) eine automatische Standortverfolgung vornehmen kann, wie sie von dezentralen und zentralen rechnergestützten Betriebsleitsystemen bei Fahrzeugen im ÖPNV heute verwendet wird. Als weitere Datenspeicher in (42) existieren die Datenspeicher (422) und (423), wobei sich (423) von (422) nur dadurch unterscheidet, dass er alle einzelnen Anmeldedatensätze (422) speichert, die in (4) produziert werden, und diese Datensammlung bei günstiger Gelegenheit bzw. auf Abruf an eine EDV-Zentrale (3) übergibt. Als weitere einzelne Datenelemente in (42) existieren noch das Datenelement 42211, welches eine eindeutig identifizierende Adresse des Fahrzeugbordrechners (4) enthält und ein Datenelement (611), welches die aktuelle Versions-Nummer für die Wertebereiche enthält, die im Speicher (61) jedes einzelnen Ticket-Trägermediums (1) vorhanden sein müssen, wenn dieses Ticket-Trägermedium sich mit seinem e-Ticket an dem erfindungsgemäßen Fahrkartensystem anmelden will. Dadurch ist sichergestellt, dass die Prüfung, ob eine neue Reise vom Fahrgast angemeldet wird oder ob es sich nur um die Fortführung einer bereits begonnenen Reise handelt, auch auf den aktuell vom Verkehrsverbund vorgegebenen Linien- und Umsteigebedingungen aufbaut. Es ist davon auszugehen, dass in Abständen von einem oder von zwei Jahren diese Wertebereiche auf allen Ticket-Trägermedien (1) aktualisiert werden müssen, da sich Änderungen im ÖPNV-Liniennetz ergeben haben.

Der Datenspeicher (422) enthält immer den Anmeldedatensatz, der gerade vom Fahrzeugbordrechner (4) auf Grund einer aktuellen Anmeldung eines e-Tickets produziert wird. Er besteht aus der Reise-Kennung (4221), dem Zeitstempel (4213), dem Ortsstempel (4212), der Liniennummer mit Fahrtrichtungsangabe des Verkehrsmittels (4211), der Nummer des betriebsführenden Verkehrsunternehmens (4215) und dem Fahrkarten-Typ des e-Tickets (6211), welches bei diesem Anmeldevorgang angemeldet wurde. Die Reise-Kennung (4221) wird über eine numerische Verknüpfung (Konkatenation) der beiden Datenelemente (42211) (eindeutig identifizierende Kennung des Fahrzeugbordrechners) und einem laufenden Zähler (42212) erzeugt. Bei jeder neuen Anmeldung eines e-Tickets wird dieser Zähler um 1 hochgezählt. Damit ist die völlige Anonymität der Reise sichergestellt. Aus dem aufgezeichneten Anmeldedatensatz kann man nicht mehr auf die Nummer des e-Tickets oder auf die Nummer des Ticket-Trägermediums zurückschliessen. Diese eindeutig identifizierenden Kennung eines jeden Fahrzeugbordrechners wird vom Verkehrsverbund zentral vergeben.

Der Datenspeicher (6) des Ticket-Trägermediums (siehe Figur 8) enthält drei weitere Datenspeicher und zwei einzelne Datenelemente. Die zwei einzelnen Datenelemente sind zum einen eine Zeitvariable Z (64), die die Zeitperiode festlegt, in der nach dem Startzeitpunkt einer Reise noch weitere Umsteigevorgänge erlaubt sind, und eine eindeutig identifizierende Kennung des Ticket-Trägermediums (65). Diese Identifizierungs-Kennung ist notwendig, damit eine bi-direktionale Datenkommunikation zwischen (1) und (4) aufgebaut werden kann. Die CPU (41) muß genau das Ticket-Trägermedium wieder ansprechen können, von dem ein ganz bestimmter Anmeldewunsch abgeschickt worden ist.

Der Datenspeicher (61) enthält betriebliche Daten bezogen auf zulässige und nicht zulässige Umsteigebeziehungen zwischen bestimmten Linien mit Fahrtrichtungsangaben an jeder Umsteigehaltestelle des Liniennetzes. Diese Wertebereiche befinden sich im Datenspeicher (61) eines jedes Ticket-Trägermediums (1). Dieser Datenspeicher enthält im Datenelement (611) eine Versions-Kennung für die Wertebereiche und im Datenspeicher (612) die dazugehörigen Wertebereiche mit ihren einzelnen Datenfeldern. Das Datenelement (611) stellt sicher, dass die Gültigkeits-Prüfung im Ticket-Trägermedium immer die Daten der aktuellen Wertebereiche verwendet. Deshalb wird im Datensatz (63) vom Fahrzeugbordrechner das vom Verkehrsverbund vorgegebene Datenelement (611) immer mit versendet und dann innerhalb der Programm-Module (51) und (52) zur Kontrolle mit dem im Datenspeicher (61) eingetragenen Datenelement (611) herangezogen. Nur wenn beide übereinstimmen, kann die Gültigkeitsprüfung durchgeführt werden.

Im Datenspeicher (62) ist das e-Ticket (621) abgelegt, welches der Fahrgast von einer Verkaufsstation des Verkehrsverbund erstanden hat. Bei diesem e-Ticket kann es sich auch um eine Zeitkarte oder um eine Mehrfahrtenkarte handeln. Der jeweilige Typ des e-Tickets ist im Datenelement (6211) enthalten. Liegt eine Mehrfahrtenkarte vor, dann enthält das Datenelement (6212) die Anzahl der erlaubten Einzelfahrten. Jede Benutzung einer dieser Einzelfahrten führt dazu, dass im Datenelement (626) die Zahl der dort eingetragenen Einzelfahrten um den Wert "1" reduziert wird. Das Datenelement (626) repräsentiert die Zahl der aktuell noch verwertbaren Einzelfahrkarten dieser Mehrfahrtenkarte. Das Datenelement (622) enthält die Reise-Kennung (4221), die beim Start einer neuen Reise vom Fahrzeugbordrechner (4) vergeben wird. In das Datenelement (627) wird die Gültigkeits-Kennung gespeichert, die nach jeder korrekt abgelaufenen Anmeldung vom Fahrzeugbordrechner als Bestätigung an das Ticket-Trägermedium gesendet wird. Bei Kontrollen der e-Tickets durch Fahrkartenkontrolleure genügt es dann, die Korrektheit dieser Gültigkeits-Kennung zu überprüfen. Das Datenelement (628) enthält die eindeutig identifizierende Kennung des Fahrzeugbordrechners (4). Dieses Datenelement ist für die Aufnahme einer bi-direktionalen Funkverbindung zwischen (1) und (10) notwendig.

Im Datenspeicher (63) werden die Daten zwischengespeichert, die während der Vorprüfungsphase des e-Tickets (Programm-Modul (51) in Figur 3) vom Sender (9) empfangen wurden. In der Hauptprüfung des e-Tickets (Programm-Modul (52)) können diese Daten dann für den Anmeldevorgang herangezogen werden. Es handelt sich dabei um die Datenelemente Liniennummer mit Fahrtrichtungsangabe (4211), Ortsstempel (4212), Zeitstempel (4213) und eine spezielle Adresse des Fahrzeugbordrechners für die Funk-Kommunikation (42211). Diese Adresse (42211) ist deshalb wichtig, weil das Programm-Modul (52) nach Abschluß der Hauptprüfung in den Verfahrensschritten (522) und (524) angeben muß, für welchen Fahrzeugbordrechner (42211) seine ausgesendeten Daten gedacht sind. Es könnte ja sein, dass sich mehrere Sende/Empfangsgeräte (12) im Sendebereich eines Ticket-Trägermediums (1) befinden. Dies ist z.B. dann der Fall, wenn sich mehrere Busse nebeneinander an einer größeren Haltestelle aufhalten. Durch die Verwendung der eindeutig identifizierenden Adresse (42211) jedes Fahrzeugbordrechners (4) ist sichergestellt, dass die Ausgangsdaten des Programms (52) auch den Fahrzeugbordrechner wiederfinden, von dem in der Phase der Vorprüfung (51) mit dem Datensatz (4111), die für die Anmeldung in diesem Verkehrsmittel (2) notwendigen Start-Daten gekommen waren.

Gemäß Figur 2 beginnt die Phase der Vorprüfung mit der Ausstrahlung des Datensatzes (4111) durch den Sender (9) auf der Basis der Steuerung des Programm-Moduls (411). Anhand des Weck-Signals (425) erkennt die CPU (5), dass jetzt das Programm-Modul (51) gestartet werden soll. Die Funktionsabläufe innerhalb dieses Programm-Moduls sind in Figur 3 eingezeichnet. Aus dem Datenspeicher (62) des Ticket-Trägermediums (1) werden alle Datenelemente entnommen, die zusätzlich zu den Datenelementen von (4111) notwendig sind, um eine Prüfung der Gültigkeit des e-Tickets für diese Fahrt des Verkehrsmittels vorzunehmen. Diese Ticket-Prüfung ist noch unverbindlich. Kommt diese Vorprüfung zu einem positiven Ergebnis (Verfahrensschritte (516) und (517) der Figur 3), dann werden, die aus dem empfangenen Datensatz (4111) stammenden Datenelemente Liniennummer mit Fahrtrichtungsangabe (4211), Ortsstempel (4212), Zeitstempel (4213), Adresse des Bordrechners (42211) und aktuelle Versions-Nummer der Wertebereiche (611) in den Datenspeicher (63) zwischengespeichert. Gleichzeitig wird auf dem Textfeld (71) des Display (7) in Textform eine Meldung dargestellt, um den Fahrgast über den postiven Ausgang dieser Prüfung zu informieren.

Dieser Speichervorgang ist deshalb wichtig, weil diese Daten des Datenspeichers (63) in der späteren Hauptprüfung (52) benötigt werden. Während der Zeitphase, in welcher die Hauptprüfung (52) stattfindet, ist ein nochmaliger Empfang dieser Datenelemente nicht möglich. Ist ein Fahrgast ohne ein für diese Fahrt geeignetes e-Ticket in das Verkehrsmittel (2) eingestiegen und mitgefahren, kann er sich, wenn er als Ticket-Trägermedium (1) ein Mobiltelefon benutzt, zwar ein geeignetes e-Ticket während der Fahrt von einem Provider nachkaufen, er kann dieses neue e-Ticket aber nicht mehr am Fahrzeugbordrechner (4) nachregistrieren lassen, da während der Fahrt des Verkehrsmittels die Daten des Datensatzes (4111) für den Fahrgast nicht zugänglich sind. Diese Daten werden während der Fahrt des Verkehrsmittels zwischen zwei Haltestellen vom Sender (9) nicht ausgesendet (siehe dazu auch Figur 2). Dieser Fahrgast würde deshalb ohne gültiges Ticket im Verkehrsmittel mitfahren und müsste bei einer Fahrkartenkontrolle die entsprechende Strafe bezahlen. Die Fahrkartenkontrolleure sind in langen U-Bahn-Zügen bzw. S-Bahn-Zügen für geübte Reisende bereits lange Zeit erkennbar, wenn sie mit ihren Kontrollen beginnen. Ein Nachkaufen eines e-Tickets per Mobilfunkgerät während der Fahrt muss deshalb technisch verhindert werden, um die heute üblichen Fahrkarten-Kontrollen durch Kontrollpersonal auch bei dem erfindungsgemäßen Fahrkartensystem durchführen zu können.

Das Sende- / Empfangsgerät (10) startet nach der Abfahrt des Verkehrsmittels an der Haltestelle mit seinem Betrieb. Der Abstrahlungsbereich von (10) ist erheblich größer als der Abstrahlungsbereich von (9). Der Fahrgast kann sich frei in diesem Wagen bewegen und überall Platz nehmen. Von jedem Ort des Wagens muß eine bi-direktionale Funkverbindung zwischen dem Sende-Empfangsgerät (10) und dem jeweiligen Sende-Empfangsteil (12) eines jeden Ticket-Trägermediums (1) möglich sein. Mit dem Anfahren des Verkehrsmittels tritt das Programm-Modul (412) in Aktion. Dieses löst im Ticket-Trägermedium (1) des Fahrgastes das Programm-Modul (52) für die Hauptprüfung aus (siehe Figur 4). Die Hauptprüfung kann zu zwei Ergebnissen kommen. Im ersten Fall (413) beabsichtigt der Fahrgast, eine völlig neue ÖPNV-Reise im Liniennetz zu beginnen. Dies führt dazu, dass ein Datensatz (453), der aus drei Datenelementen besteht, von (5) nach (41) gesendet wird (siehe Verfahrensschritt (522) in Figur 4). Diese Datenelemente sind die Adresse des Fahrzeugbordrechners (42211), die Identifizierungskennung für das Ticket-Trägermedium (65) und der Fahrkartentyp (6211). Im zweiten Fall (414) handelt es sich um die Fortsetzung einer bereits begonnenen Reise durch eine weitere Einzelfahrt nach einem Umsteigevorgang. In diesem Fall bleibt die für diese Reise bereits ausgestellte Reise-Kennung erhalten. Sie befindet sich im Datenspeicher (62) des Ticket-Trägermediums als Datenelement (622) (siehe Figur 9). Im Verfahrensschritt (524) wird jetzt ein Datensatz (454) abgesendet, der aus den vier Datenelementen (42211), (65), (6211) und (622) besteht.

Der Fahrzeugbordrechner empfängt diese Datensätze. Bezogen auf den ersten Fall (517) reagiert die CPU (41) mit dem Programm-Modul (413), bezogen auf den zweiten Fall (516) mit dem Programm-Modul (414). Im ersten Fall muss der Fahrzeugbordrechner eine neue Reise-Kennung (4221) erstellen, im zweiten Fall wird die übermittelte alte Reise-Kennung weiter verwendet. In beiden Fällen erstellt der Fahrzeugbordrechner den Datensatz (422), der nach seiner Erstellung in den Datensammler (423) aufgenommen wird. Beide Programm-Module (413) und (414) müssen jetzt noch einen Bestätigungsdatensatz an dasjenige Ticket-Trägermedium (65) senden, von dem diese Anmeldeanforderungen gekommen waren. Bezogen auf den ersten Fall sendet das Programm-Modul (413) die Datenelemente neuen Reise-Kennung (4221) und aktuelle Gültigkeits-Kennung (4214) an das Ticket-Trägermedium (65) zurück (siehe Verfahrensschritt (4134) in Figur 5). Dort werden diese beiden Datenelemente im Programm-Modul (53) weiterverarbeitet. Im zweiten Fall sendet das Programm-Modul (414) nur das Datenelement der aktuellen Gültigkeits-Kennung (4214) zurück (siehe Verfahrensschritt (4144) in Figur 5).

Erst mit dem Eintreffen der Gültigkeits-Kennung im Ticket-Trägermedium (65) und dem Übertragen dieser Gültigkeits-Kennung in den Datenspeicher (62) - in das dortige Datenfeld (627) - ist der Registrierungsvorgang des e-Tickets vollständig abgeschlossen. Erst ab diesem Zeitpunkt ist der Fahrgast im Besitz einer für diese Fahrt gültigen tariflichen Fahrkarte. Dies gilt auch für die Nutzer von Zeitkarten. Zusätzlich zu der Gültigkeits-Kennung (4214) wird auch noch das Datenelement Reise-Kennung (4221) von (4) nach (65) übermittelt, wenn es sich bei der Anmeldung um die Anmeldung einer neuen Fahrgast-Reise gehandelt hatte. Diese Reise-Kennung wird dann in das Datenelement (622) des Speichers (62) eingetragen und überschreibt den dort enthaltenen alten Wert.

### Bezugszeichenliste:

- 1: Ticket-Trägermedium
- 10: Sende-/ Empfangsgerät im Fahrgastraum von (2) zum Austausch von Daten zwischen (5) und (41)
- 11: Empfangsgeräteteil von (1)
- 12: Sende-/Empfangsgeräteteil von (1)
- 13: aufladbare Stromversorgung von (1)
- 14: Datenübertragung von (42) nach (3) per Kabel oder Funk
- 15: uni-direktionale Funkverbindung von (9) nach (11), vorzugsweise auf Frequenzen zwischen 13,5 MHz und 27,0 MHz
- 16: bi-direktionale Funkverbindung zwischen (10) und (12), vorzugsweise auf der Frequenz 868 MHz
- 2: ÖPNV-Verkehrsmittel
- 3: EDV-Zentrale eines Verkehrsverbunds
- 301: Programmablauf während der Vorprüfung des e-Tickets
- 302: Programmablauf während der Hauptprüfung des e-Tickets
- 4: Fahrzeugbordrechner des Verkehrsmittels (2)
- 41: CPU im Fahrzeugbordrechner (4)
- 411: Programm-Modul zum Aussenden des Datensatzes (4111) während der Aufenthaltszeit an einer Haltestelle
- 4111: Datensatz mit Wecksignal und Informationsdaten zur Aktualisierung des Datenspeichers (63) innerhalb von (6)
- 4112: Datensatz mit Startsignal, um das Programm-Modul (52) anzustoßen
- 412: Programm-Modul zum Aussenden des Datensatzes (4112)
- 413: Programm-Modul innerhalb der Hauptprüfung (302) des e-Tickets, wenn eine neue Reise-Kennung notwendig ist
- 4131: Programm-Modul zur Überprüfung auf Vorhandensein eines Datensatzes (453) in der Warteschlange
- 4132: Programm-Modul zum Abbruch von (413)
- 4133: Programm-Modul zur Erzeugung einer neuen Reise-Kennung (4221)
- 4134: Programm-Modul zur Erzeugung eines Datensatzes (422) und dessen Abspeicherung nach (423)
- 414: Programm-Modul innerhalb der Hauptprüfung (302) des e-Tickets, wenn die alte Reise-Kennung beibehalten werden kann
- 4141: Programm-Modul zur Überprüfung auf Vorhandensein eines Datensatzes (454) in der Warteschlange
- 4142: Programm-Modul zum Abbruch von (414)
- 4143: Programm-Modul zum Ermitteln der bisherigen Reise-Kennung (4221)
- 42: Datenspeicher im Fahrzeugbordrechner (4)
- 421: aktuelle Fahrtendaten des Verkehrsmittels (2)
- 4211: Liniennummer mit Fahrtrichtung des Verkehrsmittels (2)
- 4212: Ortsstempel des Verkehrsmittels (2)
- 4213: Zeitstempel des Verkehrsmittels (2)
- 4214: Gültigkeits-Kennung für die fahrplanmäßige Fahrt des Verkehrsmittels (2)
- 4215: Kennung für das betriebsführende Unternehmen
- 422: einzelner Anmeldedatensatz einer Ticket-Anmeldung
- 4221: Reise-Kennung für die Reise eines Fahrgasts im ÖPNV-Liniennetz
- 42211: eindeutig identifizierende Kennung des Fahrzeugbordrechners
- 42212: inkrementierender Zähler, der nach jeder Anmeldung weiterschaltet
- 423: Sammlung von Anmeldedatensätzen (422) für eine fahrplanmäßige Fahrt
- 425: Weck- und Informationssignal des Fahrzeugbordrechners (4) am Beginn der Vorprüfung
- 426: Start- und Informationssignal des Fahrzeugbordrechners (4) am Beginn der Hauptprüfung
- 453: Datensatz von (5) an (41), wenn eine neue Reise-Kennung benötigt wird
- 454: Datensatz von (5) an (41), wenn die alte Reise-Kennung beibehalten wird
- 5: CPU im Ticket-Trägermedium (1)
- 503: Programm-Modul für die Prüfung, ob die in (1) enthaltene Versions-Kennung (611) identisch ist mit der aus (4111) erhaltenen Kennung
- 504: Abbruch des Programm-Moduls (51)
- 505: Programm-Modul für die Prüfung der Gültigkeit des elektronischen Ticket und Prüfung auf Gültigkeit der Umsteige-Beziehung
- 51: Programm-Modul für die Vorprüfung des e-Tickets in der CPU (5)
- 512: Programm-Modul für die Prüfung, ob (42211) aus (4112) mit (42211) aus (63) übereinstimmt
- 513: Abbruch des Programm-Moduls (52)
- 516: Ergebnis des Programm-Moduls (505), wenn die alte Reise-Kennung beibehalten wird
- 517: Ergebnis des Programm-Moduls (505), wenn eine neue Reise-Kennung benötigt wird
- 518: Programm-Modul zur Aktualisierung von (63) mit Daten aus (4111)
- 520: Programm-Modul zur Reduzierungen der Anzahl der Fahrtberechtigungen
- 52: Programm-Modul für die Hauptprüfung in der CPU (5)
- 53: Programm-Modul in (5) zur Speicherung von (4214) und (4221)
- 531: Programm-Modul zur Anzeige von (4214) auf dem Textfeld
- 532: Programm-Modul zur Abspeicherung von (4214) und (4221) in (62)
- 54: Programm-Modul in (5) zur Speicherung von (4214)
- 541: Programm-Modul zur Anzeige von (4214) auf dem Textfeld
- 542: Programm-Modul zur Abspeicherung von (4214) in (62)
- 6: Datenspeicher im Ticket-Trägermedium (1)
- 61: Datenspeicher für die Wertebereiche der Umsteigeprüfung
- 611: Versions-Kennung für den gültigen Wertebereich
- 612: Daten des Wertebereichs für die Umsteigeprüfung
- 62: Daten zum e-Ticket und zur aktuellen Reise des Fahrgastes
- 621: e-Ticket-Daten gemäß Standard-Definition
- 6211: Fahrkarten-Typ (Mehrfahrten-Karte, Zeitkarte...)
- 6212: Ausgangswert der Einzelfahrten einer Mehrfahrtenkarte beim Kauf des e-Tickets
- 622: Datenelement in (1) für die Reise-Kennung (4221)
- 623: Datenelement in (1) für den Zeitstempel, der am Start einer Fahrgast-Reise vergeben wird.
- 624: Datenelement in (1) für (4211), welches am Start einer Reise vergeben wird
- 625: Datenelement in (1) für (4211), welches bei jeder einzelnen Fahrt einer Fahrgast-Reise mit Umsteigen vergeben wird
- 626: Datenelement in (1) für die Zahl der Einzelfahrten einer Mehrfahrten-karte, die noch genutzt werden kann
- 627: Datenelement in (1) zur Speicherung von (4214)
- 628: Datenelement in (1) zur Speicherung der Identifikations-Kennung des Fahrzeugbordrechners
- 63: Speicher für die Informationsdaten, die mit dem Datensatz (4111) von (4) empfangen wurden
- 64: Zeitvariable Z zur Angabe der maximalen Zeitspanne, in der Umsteigevorgänge nach Beginn der Fahrgast-Reise erlaubt sind
- 65: eindeutige Kennung von (1) zur Identifizierung bei der Datenkommunikation zwischen (4) und (1) während der Hauptprüfung
- 7: Display auf dem Ticket-Trägermedium
- 71: Textzeilen von Meldungen
- 8: Display im Fahrgastraum des Verkehrsmittels
- 9: Sendegerät der Weckzone über der Tür des Verkehrsmittels

## Patentansprüche

1. Verfahren zur Registrierung von Fahrgast-Reisen in Verkehrsmitteln zwischen einem Start- und einem Zielort mittels eines Trägermediums (1) für elektronische Tickets, welches über einen Speicher (6), einen Prozessor (5) sowie eine erste Empfangsvorrichtung (11) zum Empfang von Datensignalen eines Wecksenders (9), der einer ersten räumlichen Zutrittszone des Verkehrsmittels (2) zugeordnet ist, sowie über eine zweite Sende-/Empfangsvorrichtung (12) zum Datenaustausch mit einer zweiten Sende-/ Empfangsvorrichtung (10), die einer zweiten räumlichen Erfassungszone des Verkehrsmittels (2) zugeordnet ist, verfügt,
**dadurch gekennzeichnet, dass**
■ im Prozessor (5) des Ticket-Trägermediums (1) nach Empfang einer vom Weck-sender (9) der Zutrittszone des Verkehrsmittels (2) ausgesendeten Informationseinheit die tarifliche Zulässigkeit einer Fahrt mit diesem Verkehrsmittel in Bezug auf das im Speicher (6) des Trägermediums gespeicherte elektronische Ticket (62) überprüft wird,
■ nach Empfang eines Kommandos von der der Erfassungszone des Verkehrsmittels zugeordneten Sende-/ Empfangsvorrichtung (10) ein Datenelement zur Identifizierung eines tariflich abzurechnenden Reisevorgangs (4221) ermittelt wird, wobei
■ im Falle eines bei der Überprüfung der tariflichen Zulässigkeit einer Fahrt mit diesem Verkehrsmittel als gültig erkannten Umsteigevorganges eine im Speicher des Ticket-Trägermediums abgelegte Reise-Kennung der aktuellen Fahrgast-Reise (622) herangezogen wird, Überprüfung der tariflichen Zulässigkeit einer Fahrt mit diesem Vehrkehrsmittel
■ im Falle eines bei der als ungültig erkannten Umsteigevorganges die Generierung einer neuen Reise-Kennung (4221) in einem dem Verkehrsmittel zugeordneten Fahrzeug-Bordrechner (4) angefordert wird,
■ die ermittelte Reise-Kennung und ein Datenelement zur Kennzeichnung der auf das elektronische Ticket anzuwendenden Tarifbedingungen (6211) im Fahrzeug-Bordrechner (4) in einen Anmelde-Datensatz (422) integriert werden,
■ sowie die im Fahrzeug-Bordrechner abgespeicherten Anmelde-Datensätze an eine zentrale Instanz (3) zur Auswertung der unter Verwendung des Ticket-Trägermediums in den verschiedenen Verkehrsmitteln zurückgelegten Wege übertragen werden.

2. Verfahren zur Registrierung von Fahrgast-Reisen in Verkehrsmitteln nach Anspruch 1, **dadurch gekennzeichnet, dass** das Datenelement zur Kennzeichnung der auf das elektronische Ticket anzuwendenden Tarifbedingungen (6211) mittels der zweiten Sende-/Empfangsvorrichtung (12) vom Ticket-Trägermedium an die der Erfassungszone zugeordnete Sende-/Empfangsvorrichtung (10) übertragen wird.

3. Verfahren zur Registrierung von Fahrgast-Reisen in Verkehrsmitteln nach einem der Ansprüche 1 oder 2, **dadurch gekennzeichnet, dass** das Datenelement zur Kennzeichnung eines tariflich abzurechnenden Reisevorgangs (4221) aus einer eindeutigen numerischen Kennung (42211) des Fahrzeug-Bordrechners sowie einem mit jedem von diesem Fahrzeug-Bordrechner durchgeführten Anlegen einer neuen Reise-Kennung inkrementell erhöhten Zahlenwert (42212) gebildet wird.

4. Verfahren zur Registrierung von Fahrgast-Reisen in Verkehrsmitteln nach einem der Ansprüche 1 bis 3, **dadurch gekennzeichnet, dass** zur Gültigkeitsprüfung des elektronischen Tickets aus der vom Wecksender (9) an das Ticket-Trägermedium (1) übertragenen Informationseinheit (4111) Datenelemente (63) mit Informationen zum aktuellen Orts- und / oder Zeitstempel und / oder zur Identität des Verkehrsmittels ausgelesen und im Prozessor (5) des Ticket-Trägermediums mit vordefinierbaren Wertebereichen (612) verglichen werden.

5. Verfahren zur Registrierung von Fahrgast-Reisen in Verkehrsmitteln nach einem der Ansprüche 1 bis 4, **dadurch gekennzeichnet, dass** im Speicher (6) des Ticket-Trägermediums ein erster Speicherplatz mit dem jeweils zeitlich ältesten Datenelement (624) zur Kennzeichnung von Fahrtrichtung und Liniennummer des im Reiseverlauf eines Fahrgastes ersten Verkehrsmittels sowie ein zweiter Speicherplatz mit dem jeweils zeitlich jüngsten Datenelement (625) zur Kennzeichnung von Fahrtrichtung und Liniennummer des im Reiseverlauf eines Fahrgastes letzten Verkehrsmittels belegt werden.

6. Verfahren zur Registrierung von Fahrgast-Reisen in Verkehrsmitteln nach mindestens einem der Ansprüche 1 bis 5, **dadurch gekennzeichnet, dass** von der der Erfassungszone zugeordneten zweiten Sende-/Empfangsvorrichtung (10) ein ein Bestätigungsmerkmal zur Kennzeichnung eines erfolgreichen Abspeicherns des Anmelde-Datensatzes im Fahrzeug-Bordrechner enthaltendes Datenelement (4214) an das Ticket-Trägermedium ausgegeben wird.

7. Verfahren zur Registrierung von Fahrgast-Reisen in Verkehrsmitteln nach Anspruch 6, **dadurch gekennzeichnet, dass** als Bestätigungsmerkmal eine vom Fahrzeug-Bordrechner (4) erzeugte Zufallszahl von der der Erfassungszone zugeordneten zweiten Sende-/Empfangsvorrichtung an das Ticket-Trägermedium übertragen und auf jeweils einem dem Verkehrsmittel zugeordneten Display (8) sowie einem dem empfangenden Ticket-Trägermedium zugeordneten Display (7) zur Anzeige gebracht wird.

8. Verfahren zur Registrierung von Fahrgast-Reisen in Verkehrsmitteln nach Anspruch 1, **dadurch gekennzeichnet, dass** die Anmelde-Datensätze in der zentralen Auswertungs-Instanz (3) zur Bestimmung der unter Verwendung des Ticket-Trägermediums in verschiedenen Verkehrsmitteln zurückgelegten Wege in einem ersten Teilschritt nach der Reise-Kennung (4221) sowie in einem zweiten Teilschritt alle einer gleichen Reise-Kennung zuordenbare Datensätze jeweils nach Zeitstempeln (4213) sortiert werden.

## Claims

1. A method for the registration of passenger journeys in means of transport between a start and a destination location by means of a carrier medium (1) for electronic tickets, which comprises a memory (6), a processor (5) as well as a first receiving device (11) for receiving data signals of a wake-up sender (9) which is assigned to a first spatial access zone of the means of transport (2), and a second sending/receiving device (12) for the data exchange with a second sending/receiving device (10) which is associated with a second spatial capture zone of the means of transport (2), **characterized in that**
- in the processor (5) the ticket carrier medium (1) following the receipt of an information unit sent out by the wake-up sender (9) of the access zone of the means of transport (2) the permissibility under the tariff of a journey with this means of transport with respect to the electronic ticket (62) stored in the memory (6) of the carrier medium, is checked,
- after the receipt of a command from the sending/receiving device (10) assigned to the capture zone of the means of transport a data element for the identification of a journey operation (4221) to be charged under a tariff is determined, wherein
- in the event of a transfer operation recognised as valid during the checking of the permissibility under the tariff of a journey with this means of transport a journey identification of the current passenger journey (622) stored in the memory of the ticket carrier medium is utilised,
- in the event of a transfer operation detected as invalid during the checking of the permissibility under the tariff of a journey with this means of transport the generation of a new journey identification (4221) in a vehicle onboard computer (4) associated with the means of transport is requested
- the determined journey identification and a data element for the identification of the tariff conditions (6211) to be applied to the electronic ticket are integrated in the vehicle onboard computer (4) in a check-in dataset (422),
- and the check-in datasets stored in the vehicle onboard computer are transmitted to a central instance (3) for evaluation of the distances covered in the various means of transport utilizing the ticket carrier medium.

2. The method for the registration of passenger journeys in means of transport according to Claim 1, **characterized in that** the data element for the identification of the tariff conditions (6211) to be applied to the electronic ticket is transmitted by means of the second sending/receiving device (2) from the ticket carrier medium to the sending/receiving device (10) assigned to the capture zone.

3. The method for the registration of passenger journeys in means of transport according to any one of the Claims 1 or 2, **characterized in that** the data element for the identification of a journey operation (4221) to be charged under a tariff is formed from a unique numerical identification (42211) of the vehicle onboard computer and a numerical value (42212) which is incrementally increased with every creation of a new journey identification by this vehicle onboard computer.

4. The method for the registration of passenger journeys in means of transport according to any one of the Claims 1 to 3, **characterized in that** for the validity checking of the electronic ticket from the information unit (4111) transmitted from the wake-up centre (9) to the ticket carrier medium (1), data elements (63) with information on the current place and/or time stamp and/or the identity of the means of transport are read out and in the processor (5) of the ticket carrier medium compared with predefinable value ranges (612).

5. The method for the registration of the passenger journeys in means of transport according to any one of the Claims 1 to 4, **characterized in that** in the memory (6) of the ticket carrier medium a first memory slot is occupied with the in each case oldest data element (624) for the identification of driving direction and line number of the in the travelling course of a passenger first means of transport and a second memory slot is occupied with the in each case most recent data element (625) for the identification of travelling direction and line number of the in the course of the journey of a passenger last means of transport.

6. The method for the registration of passenger journeys in means of transport according to at least one of the Claims 1 to 5, **characterized in that** from the second sending/receiving device (10) assigned to the capture zone a data element (4214) containing a confirmation characteristic for the identification of a successful storage of the check-in dataset in the vehicle onboard computer is output to the ticket carrier medium.

7. The method for the registration of passenger journeys in means of transport according to Claim 6, **characterized in that** as actuation characteristic a random number generated by the vehicle onboard computer (4) is transmitted to the ticket carrier medium from the second sending/receiving device assigned to the capture zone and displayed on a display (8) assigned to the respective means of transport and on a display (7) assigned to the receiving ticket carrier medium.

8. The method for the registration of passenger journeys in means of transport according to Claim 1, **characterized in that** the check-in datasets are sorted in the central evaluation instance (3) for determining the distances covered in various means of transport using the ticket carrier medium in a first part step by journey identification (4221) as well as in a second part step all datasets that can be associated with an identical journey identification are each sorted by time stamp (4213).

## Revendications

1. Procédé d'enregistrement de voyages de passagers dans des moyens de transport entre un lieu de départ et un lieu de destination au moyen d'un moyen support (1) pour tickets électroniques, qui dispose d'une mémoire (6), d'un processeur (5) et d'un premier dispositif récepteur (11) servant à la réception de signaux de données d'un émetteur d'appel (9) qui est associé à une première zone spatiale d'accès du moyen de transport (2) ainsi que d'un deuxième dispositif émetteur/récepteur (12) servant à l'échange de données avec un deuxième dispositif émetteur/récepteur (10) qui est associé à une deuxième zone spatiale de détection du moyen de transport (2),
**caractérisé en ce que,**
• dans le processeur (5) du moyen support de ticket (1), après réception d'une unité d'information envoyée par l'émetteur d'appel (9) de la zone d'accès du moyen de transport (2), l'admissibilité tarifaire d'un voyage avec ce moyen de transport est contrôlée en référence au ticket électronique (62) enregistré dans la mémoire (6) du moyen support,
• après réception d'une commande du dispositif émetteur/récepteur (10) associé à la zone de détection du moyen de transport, un élément de données permettant la caractérisation d'un processus de voyage (4221) à calculer au niveau tarifaire est déterminé, sachant que
• dans le cas d'un processus de changement de ligne reconnu comme valable lors du contrôle de l'admissibilité tarifaire d'un voyage avec ce moyen de transport, on a recours à un identifiant de voyage enregistré dans la mémoire du moyen support de ticket du voyage actuel du passager(622),
• dans le cas d'un processus de changement de ligne reconnu comme non valable lors du contrôle de l'admissibilité tarifaire d'un voyage avec ce moyen de transport, la génération d'un nouvel identifiant de voyage (4221) dans un ordinateur de bord du véhicule (4) associé au moyen de transport est demandée,
• l'identifiant de voyage déterminé et un élément de données permettant la caractérisation des conditions tarifaires (6211) à appliquer sur le ticket électronique sont intégrés dans l'ordinateur de bord du véhicule (4) dans un article de données de signalement (422),
• de même que les article de données de signalement enregistrés dans l'ordinateur de bord du véhicule sont transmis à une instance centrale (3) pour l'évaluation des trajets parcourus en utilisant le moyen support de ticket dans les différents moyens de transport.

2. Procédé d'enregistrement de voyages de passagers dans des moyens de transport selon la revendication 1, **caractérisé en ce que** l'élément de données permettant la caractérisation des conditions tarifaires (6211) à appliquer sur le ticket électronique est transmis au moyen du deuxième dispositif émetteur/récepteur (12) du moyen support de ticket au dispositif émetteur/récepteur (10) associé à la zone de détection.

3. Procédé d'enregistrement de voyages de passagers dans des moyens de transport selon une des revendications 1 ou 2, **caractérisé en ce que** l'élément de données permettant la caractérisation d'un processus de transport (4221) à calculer au niveau tarifaire est constitué d'un identifiant numérique univoque (422211) de l'ordinateur de bord du véhicule ainsi que d'une valeur numérique (42212) augmentée par incrémentation par chaque application effectuée par cet ordinateur de bord de véhicule d'un nouvel identifiant de voyage.

4. Procédé d'enregistrement de voyages de passagers dans des moyens de transport selon une des revendications 1 à 3, **caractérisé en ce que**, pour le contrôle de validité du ticket électronique, dans l'unité d'information (4111) transmise par l'émetteur d'appel (9) au moyen support de ticket (1) sont lus les éléments de données (63) contenant des informations sur les repères de localisation et/ou d'horaires et/ou l'identité actuelle du moyen de transport sont lus et sont comparés dans le processeur (5) du moyen support de ticket à des plages de valeurs prédéfinissables (612).

5. Procédé d'enregistrement de voyages de passagers dans des moyens de transport selon une des revendications 1 à 4, **caractérisé en ce que**, dans la mémoire (6) du moyen support de ticket, à un premier emplacement de mémoire est affecté l'élément de données (624) respectivement le plus ancien dans le temps permettant la caractérisation du sens de circulation et du numéro de ligne du premier moyen de transport au cours du voyage d'un passager et à un deuxième emplacement de mémoire l'élément de données (625) respectivement le plus récent dans le temps permettant la caractérisation du sens de circulation et du numéro de ligne du dernier moyen de transport au cours du voyage d'un passager.

6. Procédé d'enregistrement de voyages de passagers dans des moyens de transport selon une des revendications 1 à 5, **caractérisé en ce qu'**un élément de données (4214) contenant une caractéristique de confirmation pour la caractérisation d'une sauvegarde réussie de l'article de données de signalement dans l'ordinateur de bord du véhicule est envoyé au moyen support de ticket par le deuxième dispositif émetteur/récepteur (10) associé à la zone de détection.

7. Procédé d'enregistrement de voyages de passagers dans des moyens de transport selon la revendication 6, **caractérisé en ce qu'**un chiffre aléatoire généré comme caractéristique de confirmation par l'ordinateur de bord du véhicule (4) est transmis par le deuxième dispositif émetteur/récepteur (10) associé à la zone de détection au moyen support de ticket et est amené à s'afficher sur respectivement un afficheur (8) associé au moyen de transport ainsi que sur un afficheur (7) associé au moyen support de ticket reçu.

8. Procédé d'enregistrement de voyages de passagers dans des moyens de transport selon la revendication 1, **caractérisé en ce que** tous les articles de données de signalement associables à un même identifiant de voyage sont triés dans l'instance centrale d'exploitation (3) pour déterminer les trajets parcourus en utilisant le moyen support de ticket dans différents moyens de transport en une première sous-étape suivant l'identifiant de voyage (4221) et une deuxième sous-étape respectivement selon des repères d'horaires (4213).
